# EUROPÄISCHE PATENTSCHRIFT

(11) **EP 1 669 608 B1**
(45) Veröffentlichungstag und Bekanntmachung des Hinweises auf die Patenterteilung: **06.05.2015**
(21) Anmeldenummer: 05024152.0
(22) Anmeldetag: 05.11.2005
(51) Int. Cl.: F04D 19/04, F04D 19/02

(54) **Vakuumpumpe**
Vacuum pump
Pompe à vide

(30) Priorität: 24.11.2004 DE 102004056512
(43) Veröffentlichungstag der Anmeldung: 14.06.2006
(73) Patentinhaber: Pfeiffer Vacuum GmbH, 35614 Asslar (DE)
(72) Erfinder: Klabunde, Frank, 35576 Wetzlar (DE); Stoll, Tobias, 35719 Angelburg-Gönnern (DE)
(74) Vertreter: Knefel, Cordula

(56) Entgegenhaltungen:
- EP-A- 1 270 949
- EP-A1- 0 332 107
- EP-A1- 0 571 201
- EP-A1- 0 768 467
- EP-A2- 1 118 774

## Beschreibung

Die Erfindung betrifft einen Splitterschutz zur Verwendung mit einer Vakuumpumpe mit schnelldrehendem Rotor.

Vakuumpumpen mit schnelldrehenden Rotoren sind sehr erfolgreich in der Erzeugung von Hoch- und Ultrahochvakuum. Eine sehr gängige Bauform ist die Turbomolekularpumpe, auch Turbopumpe genannt. In ihnen sind mit Schaufeln versehene Rotor- und Statorscheiben abwechselnd angeordnet, wobei sich der Rotor meist mit Drehzahlen zwischen 100 Hz und 1000 Hz bewegt.
Werden solche Vakuumpumpen in Umgebungen mit hohen Magnetfeldern eingesetzt, entstehen Wirbelströme im Rotor. Diese Bewirken zum Einen eine Erwärmung des Rotors und damit eine Längenausdehnung. Dies ist bei den erforderlichen geringen Spaltmaßen der Pumpen kritisch, es kann zu einer Berührung von Rotor und Stator kommen. Zum anderen bewirken die Wirbelströme eine Abbremsung des Rotors und damit verbunden eine höhere Leistungsaufnahme des Antriebes.
Auch der umgekehrte Fall ist problematisch: Die schnelldrehenden Rotoren von Vakuumpumpen werden oftmals magnetisch gelagert, d.h. magnetische Kräfte stützen den Rotor ohne mechanische Berührung ab. Die in diesen Magnetlager erzeugten magnetischen Felder sind in ihrer räumlichen Ausdehnung nicht auf den Raum des Lagers selbst beschränkt. Magnetfeldlinien können durch die Ansaugöffnung der Pumpe heraustreten und damit Störungen der davor befindlichen Geräte bewirken. Solche Geräte können beispielsweise Elektronenmikroskope sein, in denen die Streufelder des Magnetlagers zu einer Ablenkung des Elektronenstrahls und damit zu einem Auflösungsverlust führen können. Aufgrund der immer höheren Empfindlichkeit und geforderten besseren Auflösung ist diese Strahlablenkung in geringerem Maße tolerierbar.

Im Stand der Technik ist versucht worden, diese Probleme mit einer Abschirmung des Gehäuses der Pumpe und der Rotorwelle zu lösen [Z. Vakuum-Technik, 27. Jahrgang, Heft 1, Seite 6 bis 8].

Eine andere Lösung schlägt die Patentschrift DE-PS 35 31 942 vor. Diese Lösung möchte die Wirbelströme unterdrücken, indem der Rotor und seine Bestandteile aus einem Material mit einem spezifischen Widerstand von 10⁻⁴ Ωm oder mehr besitzen. Insbesondere Siliziumnitrid wird als Material empfohlen.

Die EP-A-1 270 949 schlägt vor, ein netzartiges Bauteil vor der Öffnung der Turbomolekularpumpe anzuordnen, welches aus einem Material mit hoher magnetischer Permeabilität hergestellt ist.

Die im Stand der Technik vorgeschlagenen Lösungen weisen mehrere Nachteile auf: Die Lösung der Gehäuseabschirmung führt zu nicht ausreichenden Ergebnissen, die zusätzliche Abschirmung der Rotorwelle stellt sich als fertigungstechnisch schwierig heraus. Die vorgeschlagenen Materialwahl ist extrem teuer und für eine breite Anwendung mit großen Stückzahlen ungeeignet.

Aufgabe des Erfinders war es, eine stark verbesserte magnetische Entkopplung des Inneren der Pumpe von ihrer Umgebung zu erzielen, ohne aufwändige Maßnahmen ergreifen zu müssen und damit insgesamt kostengünstig zu bleiben.

Gelöst wird Aufgabe durch die kennzeichnenden Merkmale des ersten Patentanspruches. Die Merkmale der abhängigen Ansprüche 2 bis 10 stellen vorteilhafte Weiterbildungen der Erfindung dar.

Der erfindungsgemäße Splitterschutz dient durch die Wahl des Werkstoffes nicht nur zum Schutz der Pumpe vor Fremdkörpern, sondern schirmt zugleich die Pumpe vor Magnetfeldern, die durch die Ansaugöffnung eintreten, und verhindert andererseits das Heraustreten von Streufeldern aus der Pumpe, welche beispielsweise durch Magnetlager erzeugt werden können. Damit wird es möglich, den schnelldrehenden Rotor der Vakuumpumpe im Zusammenspiel mit dem Pumpengehäuse rundum vor Magnetfeldern abzuschirmen und die Ausbildung von Wirbelströmen in ihm weitestgehend zu unterdrücken. Durch die getroffene Maßnahme wird es möglich, eine existierende Pumpe abzuschirmen, also auch nach ihrer Herstellung noch die Anpassung an einen Standort mit hohen Magnetfeldern vorzunehmen. Mit dem erfindungsgemäßen Splitterschutz ist es zudem möglich, ein Austreten der durch die Magnetlager erzeugten magnetischen Streufelder aus der Pumpe zu verhindern. Da nur eine geringe Menge Material notwendig ist, die Ansaugöffnung der Vakuumpumpe zu bedecken, ist diese Lösung vergleichsweise kostengünstig, insbesondere gegenüber der Herstellung eines kompletten Rotors aus speziellem Material.
Die Wirksamkeit der magnetischen Trennung der Innenräume von Vakuumpumpe und Vakuumkammer kann insbesondere verbessert werden, wenn der Splitterschutz zusätzlich eine Schicht aus elektrisch gut leitendem Material aufweist. Dies erhöht die Trennwirkung für dynamische, also zeitlich variable, Magnetfelder.

Die Erfindung soll anhand der Figuren näher erläutert werden.
- Fig. 1:: Flansch einer Vakuumkammer, Vakuumpumpe, Splitterschutz und Klammerschraube im Schnitt
- Fig. 2:: Einfache Ausführungsform des Splitterschutzes als Ausschnitt
Die Figur 1 zeigt den Flansch einer Vakuumkammer, eine Vakuumpumpe, den erfindungsgemäßen Splitterschutz und eine der zur Befestigung notwenigen Klammerschrauben im Schnitt. Der Splitterschutz 1 umfasst als Bauteile den Zentrierring 6 und das netzartige Bauteil 4, das die Öffnung des Ansaugflansches 5 abdeckt, sobald der Splitterschutz mit der Vakuumpumpe verbunden wird. Er kann mit dem Ansaugflansch 5 der Vakuumpumpe 2 verbunden werden. Innerhalb der Vakuumpumpe ist ein schnelldrehender Rotor 3 angeordnet. Auf diesem sitzen Flügel 10, die am Gehäuse angebrachten Flügeln 11 gegenüberstehen. Gelagert ist der Rotor in diesem Beispiel durch ein Magnetlager, welches aus den Magneten 17 aufgebaut ist. Im gezeigten Beispiel handelt es sich um ein passives Magnetlager, auch aktive Magnetlager sind denkbar. Durch die Drehung des Rotors 3 wird eine Pumpwirkung erzeugt. Vakuumpumpe 2 und Splitterschutz 1 werden mit Flansch 15, der beispielsweise zu einer Vakuumkammer gehört, verbunden und dann durch geeignete Mittel, beispielsweise Klammerschrauben 18, fixiert. Um den Splitterschutz kann ein Elastomerring 12 gelegt sein, der abdichtend wirkt und von einem äußeren Ring 9 gestützt werden kann.

Die Figur 2 zeigt eine sehr einfache Ausführungsform des Splitterschutzes, wobei nur der in Figur 1 gestrichelt gekennzeichnete Bereich in der Umgebung des Flansches 5 der Vakuumpumpe dargestellt ist. Das netzartige Bauteil 4 ist so gestaltet, dass es in die Öffnung der Vakuumpumpe eingelegt werden kann und so diese abdeckt. So wird die Zahl der notwendigen Bauteile reduziert und zusätzlicher Raumbedarf zwischen Vakuumpumpe und Vakuumkammer vermieden. Das netzartige Bauteil weist zudem eine Schicht (20) auf, die elektrisch gut leitend ist. dies kann beispielsweise Kupfer sein. Hierdurch erfolgt eine bessere Abtrennung der zeitlich veränderlichen magnetischen Felder (dynamischen Felder). Hergestellt wird diese Struktur beispielsweise durch einen Sandwichaufbau aus Mu-Metall- und Kupferfolie. Nach dem Verbinden dieser Schichten werden die Lochstrukturen eingebracht.

Die Abschirmeigenschaften gegen Magnetfelder hängen von der Dicke des Materials und seiner relativen Permeabilitätszahl µᵣ ab. Um gleichzeitig das Bauteil 4 dünn (typisch sind einige Zehntel Millimeter) halten zu können, wird erfindungsgemäß ein Material mit einer hohen relativen Permeabilitätszahl µᵣ verwendet. Bereits mit einem µᵣ von mehr als 1000 kann das Bauteil dünner gestaltet werden als mit Material wie Stahl.

Eine weitere Reduzierung der Bauteilstärke kann erreicht werden, in dem ein Material mit einem µᵣ von mehr als 10000 verwendet wird.

In einer vorteilhaften Ausführung ist das Bauteil 4 aus einem Material mit einer relativen Permeabilität µᵣ, von mehr als 25000 hergestellt. Dies hohe Permeabilität erlaubt es, das Bauteil 4 mit geringer axialer Stärke zu fertigen und damit Leitwertverluste für das abzupumpende Gas gering zu halten.

In einer Ausführung wird das unter dem Handelsnamen "Mu-Metall" bekannte Metall verwendet. Die Bezeichnung Mu leitet sich ab aus "Magnetfeld undurchlässig". Dieses Metall basiert auf einer Legierung aus Nickel und Eisen.

Auch andere Nickel-Eisen-Legierungen können eingesetzt werden, wobei der Anteil von Nickel mindestens 70% und der Anteil von Eisen mindestens 10% beträgt.

In einer vorteilhaften Ausführung weisen die Oberflächen 7, 8 und 16, die beim Verbinden von Splitterschutz 1 mit der Vakuumpumpe 2 in Berührung kommen, eine definierte und gleichbleibende Reibungszahl auf. Damit ist es möglich, auch nach oftmaligem Montieren und Demontieren eine sichere Verbindung des Splitterschutzes mit der Vakuumpumpe zu gewährleisten. Darüber hinaus können Oberflächen (7, 8, 16) mit einer Beschichtung versehen sein, welche eine definierte und gleichbleibende Reibungszahl aufweist.

Gerade bei Molekularvakuumpumpen (z.B. Holweckpumpen) und speziell Turbomolekularvakuumpumpen sind hohe Drehzahlen des Rotors bei sehr geringen Spaltmaßen erforderlich. Oftmals kommen Magnetlager zum Einsatz. Hier erweist sich der erfindungsgemäße Splitterschutz als vorteilhaft.

## Patentansprüche

1. Splitterschutz (1) verbindbar mit dem Ansaugflansch (5) einer Vakuumpumpe (2) mit schnelldrehendem Rotor (3), umfassend wenigstens ein die Öffnung des Ansaugflansches (5) der Vakuumpumpe abdeckendes Bauteil (4), wobei mindestens ein Bauteil (4) aus einem Material mit einer relativen Permeabilitätszahl µᵣ größer als 1000 hergestellt ist, **dadurch gekennzeichnet, dass** das die Öffnung abdeckende Bauteil (4) *zur Erhöhung der Trennwirkung für dynamische Magnetfelder* eine Schicht (20) aus Kupfer aufweist.

2. Splitterschutz nach Anspruch 1, **dadurch gekennzeichnet, dass** er einen Zentrierring (6) aufweist.

3. Splitterschutz nach Anspruch 1, **dadurch gekennzeichnet, dass** das Bauteil (4) aus einem Material mit einer relativen Permeabilitätszahl µᵣ größer als 10000 hergestellt ist.

4. Splitterschutz nach Anspruch 1, **dadurch gekennzeichnet, dass** das Bauteil (4) aus einem Material mit einer relativen Permeabilitätszahl µᵣ größer als 25000 hergestellt ist.

5. Splitterschutz nach Anspruch 1, **dadurch gekennzeichnet, dass** das Material eine Legierung ist, die Nickel mit mindestens 70% Anteilen und Eisen mit mindestens 10% Anteilen enthält.

6. Splitterschutz nach Anspruch 4, **dadurch gekennzeichnet, dass** das Material Mu-Metall ist.

7. Splitterschutz nach einem der vorhergehenden Ansprüche, **dadurch gekennzeichnet, dass** die Oberflächen (7,8, 16) eine definierte und gleichbleibende Reibungszahl aufweisen.

8. Splitterschutz nach einem der vorhergehenden Ansprüche, dadurch gekeruzzeichnet, dass die Oberflächen (7, 8, 16) mit einer Beschichtung versehen sind, welche eine definierte und gleichbleibende Reibungszahl aufweist.

9. Splitterschutz nach einem der vorhergehenden Ansprüche, wobei die Vakuumpumpe eine Molekularpumpe ist.

10. Splitterschutz nach Anspruch 8, wobei die Molekularpumpe eine Turbomolekularpumpe ist.

## Claims

1. Fragment protection (1) which is connectable to the intake flange (5) of a vacuum pump (2) with a fast-rotating rotor (3), comprising at least one component (4) covering the opening of the intake flange (5) of the vacuum pump, wherein at least one component (4) is made of a material with a relative permeability µᵣ of greater than 1000, **characterised in that** the component (4) for increasing the separating effect for dynamic magnetic fields covering the opening has a layer (20) made of copper.

2. Fragment protection according to claim 1, **characterised in that** it has a centring ring (6).

3. Fragment protection according to claim 1, **characterised in that** the component (4) is made of a material with a relative permeability µᵣ of greater than 10000.

4. Fragment protection according to claim 1, **characterised in that** the component (4) is made of a material with a relative permeability µᵣ of greater than 25000.

5. Fragment protection according to claim 1, **characterised in that** the material is an alloy which contains nickel in a proportion of at least 70% and iron in a proportion of at least 10%.

6. Fragment protection according to claim 4, **characterised in that** the material is mu-metal.

7. Fragment protection according to one of the preceding claims, **characterised in that** the surfaces (7, 8, 16) have a defined and unchanging coefficient of friction.

8. Fragment protection according to one of the preceding claims, **characterised in that** the surfaces (7, 8, 16) are provided with a coating which has a defined and unchanging coefficient of friction.

9. Fragment protection according to one of the preceding claims, wherein the vacuum pump is a molecular pump.

10. Fragment protection according to claim 8, wherein the molecular pump is a turbomolecular pump.

## Revendications

1. Protection contre l'éclatement (1) pouvant être connectée à la bride d'aspiration (5) d'une pompe à vide (2) comprenant un rotor (3) à rotation rapide, comprenant au moins un composant (4) recouvrant l'ouverture de la bride d'aspiration (5) de la pompe à vide, au moins un composant (4) étant fabriqué en un matériau ayant un indice de perméabilité relative µᵣ supérieur à 1000, **caractérisée en ce que** le composant (4) recouvrant l'ouverture présente, pour augmenter l'effet de séparation pour des champs magnétiques dynamiques, une couche (20) en cuivre.

2. Protection contre l'éclatement selon la revendication 1, **caractérisée en ce qu'**elle présente une bague de centrage (6).

3. Protection contre l'éclatement selon la revendication 1, **caractérisée en ce que** le composant (4) est fabriqué en un matériau ayant un indice de perméabilité relative µᵣ supérieur à 10000.

4. Protection contre l'éclatement selon la revendication 1, **caractérisée en ce que** le composant (4) est fabriqué en un matériau ayant un indice de perméabilité relative µᵣ supérieur à 25000.

5. Protection contre l'éclatement selon la revendication 1, **caractérisée en ce que** le matériau est un alliage qui contient du nickel en une proportion d'au moins 70 % et du fer en une proportion d'au moins 10 %.

6. Protection contre l'éclatement selon la revendication 4, **caractérisée en ce que** le matériau est du mu-métal.

7. Protection contre l'éclatement selon l'une quelconque des revendications précédentes, **caractérisée en ce que** les surfaces (7, 8, 16) présentent un indice de friction défini et constant.

8. Protection contre l'éclatement selon l'une quelconque des revendications précédentes, **caractérisée en ce que** les surfaces (7, 8, 16) sont pourvues d'un revêtement qui présente un indice de friction défini et constant.

9. Protection contre l'éclatement selon l'une quelconque des revendications précédentes, dans laquelle la pompe à vide est une pompe moléculaire.

10. Protection contre l'éclatement selon la revendication 8, dans laquelle la pompe moléculaire est une turbopompe moléculaire.
